# FASCICULE DE BREVET EUROPEEN

(11) **EP 1 243 211 B1**
(45) Date de publication et mention de la délivrance du brevet: **05.09.2007**
(21) Numéro de dépôt: 02360080.2
(22) Date de dépôt: 08.03.2002
(51) Int. Cl.: A47K 3/16

(54) **Baignoire en matériau de synthèse et son procédé de mise en oeuvre**
Badewanne aus synthetischem Material und Verfahren für die Installierung
Bath tub of synthetic material and method of installation

(30) Priorité: 22.03.2001 FR 0103878
(43) Date de publication de la demande: 25.09.2002
(73) Titulaire: Holdiam (Société Anonyme), 10000 Troyes (FR)
(72) Inventeur: Nahan, Bruno, 77690 Montigny S/Loing (FR); Granata, Joseph, 10390 Verrières (FR)
(74) Mandataire: Rhein, Alain

(56) Documents cités:
- DE-A- 3 423 008
- DE-C- 4 243 709

## Description

La présente invention a pour objet une baignoire en matériaux de synthèse et son procédé de mise en oeuvre.

De manière générale, les baignoires en matériaux de synthèse comportent une coque reposant au sol par l'intermédiaire d'un piétement.

La coque est réalisée en matériaux de synthèse, tels qu'une résine, acrylique et/ou de polyester, armée de fibre de verre, et elle comporte un fond fait d'une plaque rigide, en bois par exemple, prise entre deux couches de résine constituant les parois interne et externe de la baignoire.

Le piétement se compose essentiellement d'un cadre, généralement métallique, sur lequel repose par son fond la coque et auquel sont fixés des pieds de préférence réglables en longueur. Ces pieds sont, comme ceux montrés dans les documents DE 34 23 008 et DE 42 43 709, constitués de deux parties solidarisables l'une à l'autre, à savoir un organe de réception solidaire de la coque de la baignoire et un élément d'appui assujetti audit organe de réception.

Le cadre est solidarisé à la coque par des moyens conventionnels de fixation, tels le vissage et le collage, ces moyens étant souvent associés à des moyens d'indexage permettant un bon positionnement dudit cadre, et qui peuvent consister en des reliefs, nervures ou rainures, obtenus lors du moulage de la coque.

Une baignoire présentant une telle configuration comporte des inconvénients en ce qui concerne sa fabrication et le montage du piétement sur le lieu d'implantation de ladite baignoire.

En effet, la réalisation des moyens d'indexage du piétement constitue une complexification du moule de fabrication, sachant qu'il existe de nombreuses formes de baignoire, à chacune desquelles correspond un type de piétement en sorte que les moyens d'indexage sont également différents.

La présente invention a pour but de remédier à ces divers inconvénients en proposant une baignoire en matériaux de synthèse, et son procédé de mise en oeuvre, permettant une simplification de la fabrication et gain du point de vue coût, tout en autorisant une installation rapide et aisée sur le lieu d'implantation.

La baignoire en matériau de synthèse selon l'invention est du type avec des pieds comportant chacun deux parties solidarisables l'une dans l'autre, à savoir un organe de réception solidaire de la coque de la baignoire et un élément d'appui assujetti audit organe de réception, et elle se caractérise essentiellement en ce que ledit organe de réception est solidarisé à la paroi externe de ladite coque par son encastrement au moins partiel dans un logement pratiqué dans le fond de cette dernière, ledit encastrement étant complété par une liaison chimique.

Selon une caractéristique additionnelle de la baignoire selon l'invention, l'élément d'appui consiste en un tube emboîtable par une extrémité dans un logement de forme complémentaire que comporte l'organe de réception.

Selon une autre caractéristique additionnelle de la baignoire selon l'invention, l'élément d'appui comporte des moyens aptes à permettre de faire varier sa longueur.

Selon une autre caractéristique additionnelle de la baignoire selon l'invention, les moyens aptes à permettre de faire varier la longueur l'élément d'appui consistent en des moyens de vissage.

Selon une autre caractéristique additionnelle de la baignoire selon l'invention, la liaison chimique est réalisée au moyen d'un produit de soudage compatible avec la ou les matières dont sont constitués l'organe de réception et la paroi externe de la coque.

Selon une autre caractéristique additionnelle de la baignoire selon l'invention, l'organe de réception est réalisé en matière plastique, tandis que la liaison chimique est réalisée au moyen d'un matériau de synthèse de type résine.

Selon un mode de réalisation particulier de la baignoire selon l'invention, l'organe de réception comprend un disque d'un côté duquel fait saillie centralement un plot d'ancrage destiné à permettre l'encastrement dans la coque de la baignoire, tandis que de l'autre côté fait saillie une pièce tubulaire formant une cavité cylindrique apte à permettre la solidarisation par emboîtement de l'élément d'appui.

Le procédé de mise en oeuvre de la baignoire en matériaux de synthèse selon l'invention, se caractérise essentiellement en ce qu'il consiste à effectuer les opérations suivantes : percement d'un logement dans le fond de ladite baignoire, dépôt d'un liant, introduction d'au moins une partie de l'organe de réception dans ledit logement et pressage, puis, après prise dudit liant, solidarisation de l'élément d'appui audit organe de réception.

La baignoire selon l'invention est d'une mise en oeuvre aisée, les organes de réception peuvent être disposés en plusieurs endroits, et il n'est pas nécessaire de réaliser, pour chaque type de baignoire, un piétement particulier.

Les avantages et les caractéristiques de la baignoire selon l'invention, ressortiront plus clairement de la description qui suit et qui se rapporte au dessin annexé, lequel en représente un mode de réalisation non limitatif.

Dans le dessin annexé, la figure unique représente une vue partielle en coupe diamétrale partielle d'une baignoire en matériaux de synthèse selon l'invention.

En référence à cette figure, on peut voir, selon l'invention, un pied 1 pour une baignoire 2 en matériaux de synthèse, dont seul le fond 20 est visible.

Le fond 20 de la baignoire 2 présente une plaque 21, en bois par exemple, enserrée entre une couche externe 22 et une couche interne 23 de matériau de synthèse tel que de la résine.

Le pied 1, réalisé de préférence en matière plastique, comporte deux parties solidarisables l'une à l'autre, en l'occurrence par emboîtement, à savoir un organe de réception 3 et un élément d'appui 4.

L'organe de réception 3 comprend un disque 30 d'un côté duquel fait saillie centralement un plot d'ancrage 31, en l'occurrence tubulaire, tandis que de l'autre fait saillie une pièce tubulaire 32 formant une cavité cylindrique 33.

L'élément d'appui 4 consiste en un tube 40, l'une de ses extrémités est équipée d'une semelle 41, tandis que l'autre 42, présente un diamètre externe correspondant à celui interne de la pièce tubulaire 32 en sorte de permettre l'emboîtement de cette extrémité 42 dans la cavité 33 de cette pièce tubulaire 32.

De manière avantageuse, l'extrémité 42 présente extérieurement à faible distance de son bord extrême, une collerette 43 constituant une butée d'arrêt à son enfoncement dans la cavité 33.

On notera par ailleurs, que la semelle 41 est avantageusement solidaire de l'extrémité d'une pièce filetée 44 apte à être vissée dans le tube 40 qui bien entendu présente un taraudage, en sorte de permettre de faire varier la longueur de l'élément d'appui 4.

Selon l'invention, un logement 24 est réalisé dans le fond 20 de la baignoire 2, par percement total de la couche externe 22 et percement partiel de la plaque 21, ce logement étant apte à contenir totalement le plot d'ancrage 31 de l'organe de réception 3.

On notera que de manière avantageuse, on réalise conjointement au percement du logement 24, un lamage 25 concentrique à ce dernier en sorte de permettre l'enfouissement au moins partiel du disque 30.

L'assemblage de l'organe de réception 3 au fond 20 de la baignoire 2 est réalisé par l'introduction du plot d'ancrage 31 dans le logement 24, après avoir placé dans ce dernier un moyen 5 de scellement, tel que de la résine, en sorte de permettre la réalisation d'une liaison chimique.

La liaison chimique est réalisée d'une part entre le plot d'ancrage 31 et la paroi du logement 24, mais également entre le disque 30 et le fond de feuillure du lamage 25.

On notera que l'installation d'un receveur de douche présente les mêmes inconvénients que celle d'une baignoire en matériaux de synthèses, et la présente invention peut très bien être appliquée à ce type de produit.

## Revendications

1. Baignoire en matériau de synthèse avec des pieds (1) comportant chacun deux parties solidarisables (3, 4) l'une dans l'autre, à savoir un organe de réception (3) solidaire de la coque (2) de la baignoire et un élément d'appui (4) assujetti audit organe de réception (3), **caractérisé en ce que** ledit organe de réception (3) est solidarisé à la paroi externe (22) de ladite coque (2) par son encastrement au moins partiel dans un logement (24) pratiqué dans le fond de cette dernière (20), ledit encastrement étant complété par une liaison chimique.

2. Baignoire selon la revendication 1, **caractérisé en ce que** l'élément d'appui (4) consiste en un tube (40) emboîtable par une extrémité (42) dans un logement (33) de forme complémentaire que comporte l'organe de réception (3).

3. Baignoire selon la revendication 1 ou la revendication 2, **caractérisé en ce que** l'élément d'appui (4) comporte des moyens (44) aptes à permettre de faire varier sa longueur.

4. Baignoire selon la revendication 3, **caractérisé en ce que** les moyens aptes à permettre de faire varier la longueur l'élément d'appui consistent en des moyens de vissage (44).

5. Baignoire selon l'une quelconque des revendications précédentes, **caractérisé en ce que** la liaison chimique est réalisée au moyen d'un produit de soudage compatible avec la ou les matières dont sont constitués l'organe de réception (3) et la paroi externe (22) de la coque (2).

6. Baignoire selon la revendication 5, **caractérisé en ce que** l'organe de réception (3) est réalisé en matière plastique, tandis que la liaison chimique est réalisée au moyen d'un matériau de synthèse (5) de type résine.

7. Baignoire selon l'une quelconque des revendications précédentes, **caractérisé en ce que** l'organe de réception (3) comprend un disque (30) d'un côté duquel fait saillie centralement un plot d'ancrage (31) destiné à permettre l'encastrement dans la coque de la baignoire, tandis que de l'autre côté fait saillie une pièce tubulaire (32) formant une cavité cylindrique (33) apte à permettre la solidarisation par emboîtement de l'élément d'appui (4).

8. Procédé de mise en oeuvre d'une baignoire en matériaux de synthèse selon l'une quelconque des revendications précédentes, **caractérisé en ce qu'**il consiste à effectuer les opérations suivantes, percement d'un logement (24) dans le fond (20) de ladite baignoire (2), dépôt d'un liant (5), introduction d'au moins une partie (31) de l'organe de réception (3) dans ledit logement (24) et pressage, puis, après prise dudit liant (5), solidarisation de l'élément d'appui (4) audit organe de réception (3).

## Claims

1. Bathtub made of a synthetic material with legs (1) each including two portions (3, 4) that can be made integral into each other, namely a reception element (3) which is integral with the body (2) of the bathtub and a support element (4) secured to said reception element (3), **characterized in that** said reception element (3) is made integral with the external wall (22) of said body (2) through its fitting, at least partially, into a recess (24) made in the bottom of the latter (20), said fitting being completed with a chemical bond.

2. Bathtub according to claim 1, **characterized in that** the support element (4) consists of a tube (40) capable of being fitted by one end (42) into a recess (33) having a complementary shape, which the reception element (3) includes.

3. Bathtub according to claim 1 or claim 2, **characterized in that** the support element (4) includes means (44) capable of permitting to change its length.

4. Bathtub according to claim 3, **characterized in that** the means capable of permitting to change the length of the support element consist of screwing means (44).

5. Bathtub according to any of the preceding claims, **characterized in that** the chemical bond is performed by means of a welding product compatible with the material(s) of which are made the reception element (3) and the external wall (22) of the body (2).

6. Bathtub according to claim 5, **characterized in that** the reception element (3) is made of a plastic material, whereas the chemical bond is made by means of a resin-type synthetic material (5).

7. Bathtub according to any of the preceding claims, **characterized in that** the reception element (3) comprises a disk (30) on one side of which protrudes centrally an anchoring pin (31) designed to permit the fitting into the body of the bathtub, whereas on the other side protrudes a tubular element (32) forming a cylindrical cavity (33) capable of permitting the integral connection by interlocking of the support element (4).

8. Method for the implementation of a bathtub made of synthetic materials according to any of the preceding claims, **characterized in that** it consists in performing the following operations: boring a recess (24) in the bottom (20) of said bathtub (2), depositing a binder (5), introducing at least one portion (31) of the reception element (3) into said recess (24) and pressing, then, after the setting of said binder (5), making the integral connection of the support element (4) with said reception element (3).

## Patentansprüche

1. Badewanne aus Synthesestoff auf Füssen (1), umfassend jeweils zwei fest ineinander verbindbare Teile (3, 4), und zwar ein Aufnahmeorgan (3), das mit dem Rumpf (2) der Badewanne fest verbunden ist, und ein Stützelement (4), das an dem besagten Aufnahmeorgan (3) befestigt ist, **dadurch gekennzeichnet, dass** das besagte Aufnahmeorgan (3) mit der äußeren Wand (22) des besagten Rumpfes (2) durch sein wenigstens teilweises Einfügen in eine Ausnehmung (24), die im Boden (20) dieses letzteren vorgesehen ist, fest verbunden ist, wobei das besagte Einfügen mit einer chemischen Bindung ergänzt sei.

2. Badewanne nach Anspruch 1, **dadurch gekennzeichnet, dass** das Stützelement (4) aus einer Röhre (40) besteht, die mit einem Ende (42) in eine Ausnehmung (33) mit ergänzender Form, die das Aufnahmeorgan (3) umfasst, einsteckbar ist.

3. Badewanne nach Anspruch 1 oder Anspruch 2, **dadurch gekennzeichnet, dass** das Stützelement (4) Mittel (44) umfasst, die geeignet sind, um zu erlauben, seine Länge variieren zu lassen.

4. Badewanne nach Anspruch 3, **dadurch gekennzeichnet, dass** die Mittel, die geeignet sind, um zu erlauben, die Länge des Stützelements variieren zu lassen, aus Schraubmitteln (44) bestehen.

5. Badewanne nach irgendeinem der vorgehenden Ansprüche, **dadurch gekennzeichnet, dass** die chemische Bindung mit Hilfe eines Schweißproduktes verwirklicht wird, das mit dem bzw. den Stoffen vereinbar ist, aus denen das Aufnahmeorgan (3) und die äußere Wand (22) des Rumpfes (2) gebildet sind.

6. Badewanne nach Anspruch 5, **dadurch gekennzeichnet, dass** das Aufnahmeorgan (3) aus Kunststoff hergestellt ist, während die chemische Bindung mit Hilfe eines Synthesestoffes (5) der Art Harz verwirklicht wird.

7. Badewanne nach irgendeinem der vorgehenden Ansprüche, **dadurch gekennzeichnet, dass** das Aufnahmeorgan (3) eine Scheibe (30) umfasst, auf der einen Seite von welcher mittig ein Ankerklötzchen (31) vorspringt, vorgesehen, um das Einfügen in den Rumpf der Badewanne zu erlauben, während auf der anderen Seite ein röhrenförmiges Stück (32) vorspringt, das einen zylindrischen Hohlraum (33) bildet, der geeignet ist, um die feste Verbindung durch Einschachtelung des Stützelements (4) zu erlauben.

8. Verfahren zur Herstellung einer Badewanne aus Synthesestoffen nach irgendeinem der vorgehenden Ansprüche, **dadurch gekennzeichnet, dass** es darin besteht, die folgenden Arbeitsvorgänge auszuführen: Durchbohren einer Ausnehmung (24) im Boden (20) der besagten Badewanne (2), Aufbringen eines Bindemittels (5), Einführen von mindestens einem Teil (31) des Aufnahmeorgans (3) in die besagte Ausnehmung (24) und Pressen, und dann, nach Abbinden des besagten Bindemittels (5), feste Verbindung des Stützelements (4) mit dem Aufnahmeorgan (3).
